# EUROPÄISCHE PATENTSCHRIFT

(11) **EP 0 716 264 B1**
(45) Veröffentlichungstag und Bekanntmachung des Hinweises auf die Patenterteilung: **30.08.2000**
(21) Anmeldenummer: 95119208.7
(22) Anmeldetag: 06.12.1995
(51) Int. Cl.: F23G 5/04, F23G 5/32, F23G 5/46, F23J 7/00, F23J 15/02, F23J 15/06

(54) **Verfahren zur Verbrennung von Klärschlamm und Anlage zur Durchführung des Verfahrens**
Method and installation for sludge combustion
Procédé et installation pour la combustion des boues

(30) Priorität: 06.12.1994 DE 4443277; 20.01.1995 DE 19501736
(43) Veröffentlichungstag der Anmeldung: 12.06.1996
(73) Patentinhaber: L. & C. Steinmüller GmbH, 51641 Gummersbach (DE)
(72) Erfinder: Schmid, Christoph, Dr., D-51702 Bergneustadt (DE); Chughtai, Yaqub, Dr., D-51643 Gummersbach (DE)
(74) Vertreter: Carstens, Wilhelm, Dipl.-Phys.

(56) Entgegenhaltungen:
- EP-A- 0 253 480
- WO-A-85/02453
- DE-A- 1 908 612
- BWK BRENNSTOFF WARME KRAFT, Oktober 1993, DUSSELDORF DE, Seiten E42-E43, XP002020928 W. SCHÄFERS, H. NIEPEL, F. LICHTMANN: "Schadstoffbeladenen Aktivkoks, Klärschlamm und andere Reststoffe durch Verbrennung entsorgen"
- PATENT ABSTRACTS OF JAPAN vol. 9, no. 98 (M-375), 27.April 1985 & JP-A-59 221512 (KURITA KOGYO KK), 13.Dezember 1984,

## Beschreibung

Die Erfindung betrifft ein Verfahren zur Verbrennung von Klärschlamm, bei dem der Klärschlamm mittels eines durch ein Wärmeträgermedium beheizten Trockners getrocknet und danach in einer Feuerung, insbesondere Zykloidfeuerung, verbrannt wird, bei dem das Wärmeträgermedium durch die Verbrennung erwärmt wird und bei dem die Rauchgase der Feuerung einer Entstaubung und einer Rauchgasreinigung unterzogen werden.

Ein solches Verfahren ist aus der DE-Z.
BWK/TÜ/UMWELT/SPECIAL, Oktober 1993, S. E 32-E43, insbes. S. E40 bekannt. Bei dem bekannten Verfahren wird das getrocknete Klärschlammgranulat einer Zykloidfeuerung dosiert zugeführt und in deren Drallströmung verbrannt. Darüber hinaus werden auch die nicht kondensierbaren Brüdenbestandteile zur thermischen Desodorierung in die Brennkammer geleitet. Die aus der Brennkammer austretenden Rauchgase strömen in einen Abhitzekessel, wo sie auf ca. 200°C abgekühlt werden. Der in dem Abhitzekessel erzeugte Dampf wird als Heizdampf dem Trockner zugeführt. Hinter dem Abhitzekessel ist ein Gewebefilter zum Abscheiden der Klärschlammasche angeordnet und die von der Asche befreiten Rauchgase werden dann einer Rauchgaswäsche unterzogen und verlassen gereinigt die Anlage.

Unter einer Zykloidfeuerung wird in der Beschreibung und in den Ansprüchen eine Feuerung verstanden, bei der Brennstoff in einer Drallströmung verbrannt wird. Vorzugsweise wird in die Verbrennung Wirbelluft zugeführt, wie dies in Bild 3 auf S. E36 dargestellt ist.

Bei dem bekannten Verfahren erfolgt in dem Abhitzekessel eine Abkühlung auf 200°C, so daß die im Gewebefilter abgezogene Filterasche mit Schadstoffen, insbesondere kondensierbaren Schwermetallen und deren Verbindungen, sowie Produkten unvollständiger Verbrennung, belastet ist.

Es ist die Aufgabe der vorliegenden Erfindung, ein gattungsgemäßes Verfahren anzugeben, bei dem zumindest ein Teil der auf die Verbrennung und die Gasreinigung zurückgehenden Feststoffe im wesentlichen unbelastet aus dem Verfahren herausgeführt werden können.

Diese Aufgabe wird dadurch gelöst, daß der Feuerung ein basisches Additiv zugeführt wird, danach dem Rauchgas Wärme für die Trocknung des Klärschlamms unter Abkühlung der Rauchgase auf eine erste Temperatur oberhalb der Kondensationstemperatur flüchtiger Schwermetalle entzogen wird, danach eine erste Entstaubung erfolgt, danach dem Rauchgas erneut Wärme unter Abkühlung des Rauchgases auf eine tiefere, jedoch oberhalb der Kühlgrenztemperatur des Rauchgases liegenden Temperatur entzogen wird, danach dem Rauchgas weiteres basisches Additiv zugeführt und anschließend das Rauchgas einer filternden Entstaubung zugeführt wird.

Vorzugsweise erfolgt die Abkühlung der Rauchgase von der Verbrennungstemperatur auf eine Temperatur von 400-500°C, weiter bevorzugt 420-470°C, noch weiter bevorzugt 450°C, und die Abkühlung vor der weiteren Zugabe von basischem Additiv auf eine Temperatur von 100-150°C, wobei davon ausgegangen wird, daß in der Feuerung eine Temperatur von 1000-1100°C, vorzugsweise 1050°C herrscht.

Nach der ersten Abkühlung wird in der ersten Entstaubung eine Mischung aus Flugstaub und dem zumindest teilweise abreagierten basischen Additiv abgeschieden. Dieser Staub weist im wesentlichen keine kondensierten Schwermetalle und deren Verbindungen auf. So liegen im wesentlichen keine Produkte unvollständiger Verbrennung vor, da die Schwermetalle erst bei niedrigeren Temperaturen auskondensieren bzw. die Produkte unvollständiger Verbrennung sich erst im Zuge einer de novo-Synthese zurückbilden. Folglich kann dieses Produkt z. B. als Bodenverbesserer oder als Zuschlagsstoff in der Bau- oder Baustoffindustrie eingesetzt werden. Auf diese Weise wird der Klärschlamm zumindest teilweise verwertet. Nur der bei der zweiten Entstaubung abgezogene Staub, der praktisch alle kondensierten Schwermetalle enthält, jedoch kaum Organika, muß entsorgt werden.

Sollte noch nach der Zufuhr von weiterem Additiv nach der zweiten Entstaubung ein Restgehalt an Staub, sauren Schadgaskomponenten, nicht kondensiertem Quecksilber und Organika vorhanden sein ist es zweckmäßig, noch ein Feinreinigungsfilter nachzuschalten.

Die Unteransprüche 2 - 9 betreffen weitere Ausgestaltungen des erfindungsgemäßen Verfahrens.

Die Erfindung richtet sich auch auf eine Anlage zur Verbrennung von Klärschlamm mit einem Trockner zur Trocknung des Klärschlamms, einer dem Trockner nachgeschalteten Verbrennungseinrichtung, insbesondere Zykloidfeuerung, eine der Feuerung nachgeschalteten Wärmesenke für die Bereitstellung von Wärme für die Klärschlammtrocknung, einer Staubabscheidung und einer Rauchgasreinigung.

Erfindungsgemäß ist die Anlage dadurch gekennzeichnet, daß eine Einrichtung für die Zufuhr eines basischen Additivs zur Feuerung vorgesehen ist, daß der Staubabscheidung eine weitere Wärmesenke und dieser eine weitere Einrichtung für die Zufuhr von basischem Additiv nachgeschaltet ist und daß der weiteren Einrichtung eine filternde Staubabscheidung nachgeschaltet ist.

Die Erfindung soll nun anhand der beigefügten Figuren näher erläutert werden. Es zeigen:
- FIG. 1: eine Verfahrensführung mit indirekter Klärschlammtrocknung und
- FIG. 2: eine Verfahrensführung mit direkter Klärschlammtrocknung.

Mechanisch vorentwässerter Schlamm mit einem Trockensubstanzgehalt oberhalb 20% TS, bevorzugt jedoch oberhalb 25% TS (Massenprozent), wird einem Bunker 1 aufgegeben. Von dort erfolgt die dosierte Förderung des Schlamms mit Hilfe einer Schlammpumpe 2, die z. B. als Kolbenpumpe, Exzenterschneckenpumpe ausgeführt sein kann, in einen indirekt beheizten Trockner 3. Falls ein Dünnschlamm mit 3 - 5% TS verwertet werden soll, so ist dem Trockner eine mechanische Vorentwässerung, z. B. ein Dekanter vorzuschalten.

Als Trockner 3 ist ein Pflugscharmischer dargestellt, dessen Doppelmantel 3a mit Dampf beheizt ist. Während des Trocknungsvorganges wird der Schlamm ständig aufgewirbelt und zerteilt. Die Verweilzeit des Schlammes ist so eingestellt, daß der Schlamm auf über 80% TS, vorzugsweise 85 - 92% TS, gebracht wird. Dieser Trockner arbeitet auch optimal, wenn der Klärschlamm im Zuge der Trocknung die Leimphase durchläuft. Hierdurch ist eine Rückvermischung des Klärschlamms mit bereits getrocknetem Schlamm vor Eintritt in den Trockner nicht erforderlich. Die Leimphase ist durch einen TS-Gehalt von 50 - 60% TS bestimmt, innerhalb dessen der Klärschlamm so stark zum Zusammenkleben neigt, daß die meisten Trocknertypen einschließlich eines Scheibentrockners einen solchen Schlamm nicht verarbeiten können. Daher benötigen solche Systeme die auch in der DE-Z. S. E40, Bild 6 dargestellte Trockenschlammrückführung, die hier entfallen kann. Außer mit Dampf kann ein indirekt beheizter Trockner auch noch mit erwärmtem Thermoöl oder mit Rauchgasen betrieben werden. Es kommt nur darauf an, daß die Trocknung indirekt erfolgt.

Der Trockenschlamm wird nach Austritt aus dem Trockner 3 in einen Pufferbehälter 4 abgeworfen. Von dort erfolgt die Aufgabe mit Hilfe eines Dosierorgans 5, das in der FIG. 1 als motorisch angetriebene Austragsschnecke dargestellt ist, in eine Zykloidbrennkammer 6. Der Zykloidbrennkammer wird über ein Gebläse 7 und eine Leitung 7a Primärluft PL so zugeführt, daß die Primärluft verdrallt über den unteren Brennkammerkonus 6a in die Brennkammer eintritt. Der Brennkammer ist ein Anfahr- und Stützbrenner 8 sowie eine Sekundärluftversorgung 9 einschließlich eines Gebläses 10 zugeordnet. Die Verbrennung erfolgt selbstgängig, d. h. der Brenner 8 ist üblicherweise außer Betrieb.

Der Sekundärluft SL wird über einen Injektor 11a ein basisches Additiv, vorzugsweise Kalkhydrat, aus einem Silo 12 zugegeben. Auf diese Weise wird eine erste trockene Rauchgasreinigungsstufe realisiert, da in der Brennkammer 6 eine sehr ausgeglichene Temperaturverteilung vorliegt, vorzugsweise im Bereich von 900-1050°C. Bei dieser Temperaturverteilung ist eine sehr gute Einbindung von sauren Schadgaskomponenten, insbesondere SOₓ, unter Bildung der entsprechenden Calziumverbindungen erreichbar.

Die Rauchgase durchströmen dann zusammen mit der bei der Verbrennung gebildeten Flugasche und dem zumindest teilweise abreagierten Additiv einen Abhitzekessel 13, der in einen Wasserdampf-Kreislauf 14 mit Vorlauf 14a und Rücklauf 14b einschließlich einer Kreislaufpumpe 15 und einer Trommel 16 in der aus der FIG. 1 ersichtlichen Weise mittels einer Zufuhrleitung 13a von Trommel 16 und einer Abfuhrleitung 13b zur Trommel 16 eingeschaltet ist. Bevorzugt wird die Ausbildung des Abhitzekessel als Sattdampf-Rauchrohrkessel, wie es in der FIG. 1 dargestellt ist. Der Doppelmantel 3a des Trockners wird mit Dampf beaufschlagt und das sich bildende Kondensat über die Pumpe 15 zur Trommel zurückgeführt.

Nach Abkühlung der Rauchgase in dem Abhitzekessel 13 auf eine erste Temperatur, vorzugsweise 450°C durchströmen die Rauchgase einen Staubabscheider, der vorzugsweise als Hochtemperaturzyklon 17 ausgebildet ist. In dem Hochtemperaturzyklon 17 werden 90%, bevorzugt aber noch mehr der mitgeführten Mischung aus Flugstaub und abreagiertem Additiv als erstes Produkt 18 abgeschieden. Dieses Produkt enthält praktisch keine kondensierten Schwermetalle und deren Verbindungen, sowie keine Produkte unvollständiger Verbrennung.

Auf die Hochtemperaturentstaubung im Zyklon 17 folgt ein Wärmetauscher 19, in dem Wärme auf Wasser, Dampf, Luft oder dergleichen übertragen wird. Z. B. kann Wasser des dem Abhitzekessel 13 zugeordneten Wasserdampf-Kreislaufs vorgewärmt werden.

Das beispielsweise in dem Wärmetauscher 19 auf 200°C abgekühlte Rauchgas wird danach einer Quenche 20 zugeleitet, mit deren Hilfe unter Zusatz von Frischwasser 21 das Rauchgas auf die Betriebstemperatur einer nachgeschalteten zweiten trockenen Rauchgasreinigungsstufe abgekühlt wird. Die Betriebstemperatur dieser Rauchgasreinigungsstufe liegt oberhalb der Kühlgrenztemperatur (adiabatische Sättungstemperatur) der Rauchgase, bevorzugt im Bereich von 100-150°C. Zur Bildung der zweiten trockenen Rauchgasreinigungsstufe wird über einen ebenfalls vom Gebläse 10 beaufschlagten Injektor 11b über Leitung 22 basisches Additiv, vorzugsweise Calziumhydrat, stromauf eines Gewebefilters 23 eingeblasen. Die zweite Rauchgasreinigungsstufe stellt bezüglich der sauren Schadgaskomponenten und des Stoffes eine Feinreinigung dar. In dem Gewebefilter 23 bildet sich aus den abgeschiedenen Feststoffen eine Filterhilfsschicht. Die aufgrund der Quenchung erfolgte Wasseranreicherung im Rauchgas ist für die Abscheideleistung des Gewebefilters 23 förderlich.

Die im Gewebefilter abgeschiedenen Feststoffe können über eine Zellradschleuse 24 und eine Rückführleitung 25 zurück in den Rauchgasstrom vor dem Gewebefilter 23 rezirkuliert werden. Ein Teilstrom 26 wird ausgeschleust. Dieser enthält praktisch alle kondensierten Schwermetalle, jedoch kaum Organika. An die zweite trockene Rauchgasreinigungsstufe schließt sich ein Aktivkoksfilter 27 an, der bezüglich Staub und sauren Schadgaskomponenten eine Polizeifilterfunktion erfüllt. Hinsichtlich Quecksilber und Organika wird die Feinreinigungsfunktion erfüllt. Anstelle eines Aktivkoksfilters kann auch ein Zeolithfilter eingesetzt werden. Wegen der geringen Belastung kann das Filtermaterial des Filters 27 in mehr oder weniger langen Intervallen ausgetauscht werden. Es wird regeneriert oder im Falle des Aktivkoks kann auch an eine Mitverbrennung in der Feuerung 6 gedacht werden.

An den Filter 27 schließt sich ein Saugzuggebläse 28 an, das die Rauchgase an einem nicht dargestellten Kamin zuführt.

Die bei der Trocknung entstehenden Brüden können gemäß Bild 6 der S. E40 der vorgenannten DE-Z. behandelt. Es ist jedoch zweckmäßiger, zur Vermeidung eines extra zu behandelnden Kondensats die Brüden über eine Leitung 29 direkt der Feuerung 6 zuzuführen.

Bei der gezeigten Ausführungsform wird das Additiv für die zweite Reinigungsstufe zwischen Quenche 20 und Gewebefilter 23 aufgegeben. Es kann jedoch auch sinnvoll sein, das zweite Additiv zwischen dem Wärmetauscher 19 und der Quenche 20 zuzugeben.

Bei der gezeigten Ausführungsform wird die Sekundärluft über Leitungen 9a und 9b gestuft zugeführt. Selbstverständlich ist es auch möglich, neben den Produkten 18 und 26 noch Grobasche 30 aus der Zykloidbrennkammer selbst abzuziehen, falls der Verbrennungsprozeß so geführt wird, daß sich Grobasche bildet.

Als Wärmeträger für eine indirekte Klärschlammtrocknung kann zumindest ein Teilstrom der die Feuerung verlassenden Rauchgase, mittels der Rauchgase durch Wärmetausch erzeugter Dampf oder mittels der Rauchgase durch Wärmetausch erwärmte Luft eingesetzt werden.

Auch ist es möglich, daß als Wärmeträgermedium für eine direkte Klärschlammtrocknung ein Kreislaufgas eingesetzt wird, vorzugsweise Luft und/oder bei der Trocknung entstehende Brüden, das durch Wärmetausch mit dem Rauchgasen erwärmt wird.

Eine Ausführungsform für die Verfahrensführung mit direkter Klärschlammtrocknung soll anhand der FIG. 2 beschrieben werden. In der FIG. 2 sind soweit als möglich für gleiche technische Gegenstände die gleichen Bezugszeichen übernommen worden.

Bei der Verfahrensführung gemäß FIG. 2 wird der Klärschlamm mittels der Schlammpumpe 2 einer Schnecke 29 zugeführt und tritt aus dieser in einen Fließbetttrockner 30 ein. In dem Fließbett 30a des Fließbetttrockners 30 wird die Schlammschicht direkt von einem in einem Kreislauf 31 geführten Wärmeträgermedium durchströmt und damit getrocknet, das im wesentlichen aus den bei der Trocknung entstehenden Brüden besteht. Die Brüden werden über eine Brüdenabzugsleitung 31a einem Gewebefilter 32 zugeführt, in dem sie entstaubt werden. Von dort werden sie über eine einen Brüdenkompressor 33 und einen Wärmetauscher 34 enthaltende Kreislaufleitung 31b zum Fließbetttrockner 30 zurückgeführt. Der Wärmetauscher 34 ist in den Wasser-Dampf-Kreislauf 14 anstelle des indirekten Wärmetrockners 3 eingeschaltet. Mit Hilfe des Dampfes des Wasser-Dampf-Kreislaufes 14 werden die im Brüdenkompressor 33 komprimierten Brüden auf die erforderliche Trocknungstemperatur gebracht.

Wie aus der FIG. 2 ersichtlich ist, kann eventuell über ein Gebläse 35 Frischluft in den Brüdenkreislauf 31 stromauf des Wärmetauschers 34 eingespeist werden.

Ein Teil der Brüden (verdampfte Wassermenge und eventuell zugeführte Luft) wird über eine Leitung 36 der Zykloidbrennkammer 6 unter Zwischenschaltung eines Wärmetauschers 37 zugeführt. Der Wärmetauscher 37 ist vergleichbar mit dem Wärmetauscher 19. In dem Wärmetauscher 37 wird die nach der Staubabscheidung 17 aus den Rauchgasen zu entnehmende Wärme auf die der Zykloidbrennkammer 6 zuzuführenden Brüden übertragen.

Die am Gewebefilter abgeschiedenen Feststoffe können über eine Leitung 38 unter Zwischenschaltung eines Pufferbehälters 39 und einer Förderschnecke 40 ebenfalls der Schnecke 29 aufgegeben werden, um die Konsistenz des im Trockner zuzuführenden Klärschlammes (Leimphase) einzustellen.

Zu diesem Zwecke wäre es auch denkbar, einen Teil des den Trockner 30 verlassenden Trockengutes über Leitung 41 zurückzuführen. (Eine solche Rückführung von Trockengut vor den Eingang des Trockners wäre auch bei der Verfahrensführung gemäß Fig. 1 (vor Trockner 3) denkbar).

Anstelle eines Fließbetttrockners können auch andere direkt trocknende Trockner eingesetzt werden.

## Patentansprüche

1. Verfahren zur Verbrennung von Klärschlamm, bei dem der Klärschlamm mittels eines durch ein Wärmeträgermedium beheizten Trockners (3) getrocknet und danach in einer Feuerung (6), insbesondere Zykloidfeuerung, verbrannt wird, bei dem das Wärmeträgermedium durch die Verbrennung erwärmt wird und bei dem die Rauchgase der Feuerung einer Entstaubung (17) und einer Rauchgasreinigung (23) unterzogen werden,
**dadurch gekennzeichnet**, daß der Feuerung (6) ein basisches Additiv zugeführt wird, danach dem Rauchgas Wärme für die Trocknung des Klärschlamms unter Abkühlung der Rauchgase auf eine erste Temperatur oberhalb der Kondensationstemperatur flüchtiger Schwermetalle entzogen wird, danach eine erste Entstaubung (17) erfolgt, danach dem Rauchgas erneut Wärme unter Abkühlung des Rauchgases auf eine tiefere, jedoch oberhalb der Kühlgrenztemperatur des Rauchgases liegende zweite Temperatur entzogen wird, danach dem Rauchgas weiteres basisches Additiv zugeführt und anschließend das Rauchgas einer filternden Entstaubung (23) zugeführt wird.

2. Verfahren nach Anspruch 1,
**dadurch gekennzeichnet,**, daß
die erste Temperatur im Bereich von 400-500°C, weiter bezorzugt 420-470°C und die zweite Temperatur im Bereich von 100-150°C liegt.

3. Verfahren nach Anspruch 1 oder 2,
**dadurch gekennzeichnet,**, daß
als Wärmeträgermedium für eine indirekte Klärschlammtrocknung zumindest ein Teilstrom der die Feuerung verlassenden Rauchgase, mittels der Rauchgase durch Wärmetausch erzeugter Dampf oder mittels der Rauchgase durch Wärmetausch erwärmte Luft eingesetzt wird.

4. Verfahren nach Anspruch 1 oder 2,
**dadurch gekennzeichnet,**, daß als Wärmeträgermedium für eine direkte Klärschlammtrocknung ein Kreislaufgas eingesetzt wird, vorzugsweise Luft und/oder bei der Trocknung entstehende Brüden, das durch Wärmetausch mit dem Rauchgas erwärmt wird.

5. Verfahren nach mindestens einem der Ansprüche 1-4,
**dadurch gekennzeichnet,** daß
zumindest ein Teil der bei der Trocknung anfallenden Brüden der Feuerung zugeführt werden.

6. Verfahren nach mindestens einem der Ansprüche 1-5,
**dadurch gekennzeichnet,**, daß
für die erste Entstaubung ein Zentrifugalabscheider eingesetzt wird.

7. Verfahren nach mindestens einem der Ansprüche 1-6,
**dadurch gekennzeichnet,**, daß
zur zweiten Staubabscheidung ein Gewebefilter unter Ausbildung einer Filterhilfsschicht eingesetzt wird.

8. Verfahren nach mindestens einem der Ansprüche 1-7,
**dadurch gekennzeichnet,**, daß
nach der zweiten Staubabscheidung die Rauchgase über ein Polizeifilter geführt werden.

9. Verfahren nach mindestens einem der Ansprüche 1-8,
**dadurch gekennzeichnet,**, daß
die Abkühlung auf die zweite Temperatur durch einen Wärmetausch mit einem gasförmigen oder flüssigen Wärmeträgermedium erfolgt und danach die Rauchgase mit einem Quenchmedium, insbesondere Wasser, gequencht werden.

10. Anlage zur Verbrennung von Klärschlamm mit einem Trockner (3) zur Trocknung des Klärschlamms, einer dem Trockner (3) nachgeschalteten Verbrennungseinrichtung (6), insbesondere Zykloidfeuerung, eine der Feuerung (6) nachgeschalteten Wärmesenke (13) für die Bereitstellung von Wärme für die Klärschlammtrocknung, einer Staubabscheidung (17) und einer Rauchgasreinigung (23), insbesondere zur Durchführung des Verfahrens nach einem der Ansprüche 1-9,
**dadurch gekennzeichnet,** daß
eine Einrichtung (9) für die Zufuhr eines basischen Additivs zur Feuerung (6) vorgesehen ist, daß der Staubabscheidung (17) eine weitere Wärmesenke (19; 37) und dieser eine weitere Einrichtung (22) für die Zufuhr von basischem Additiv nachgeschaltet ist und daß der weiteren Einrichtung eine filternde Staubabscheidung (23) nachgeschaltet ist.

11. Anlage nach Anspruch 10,
**dadurch gekennzeichnet,**, daß
der zweiten Wärmesenke (19) eine Quenche (20) nachgeschaltet ist und die Zufuhr des weiteren basischen Additives stromauf oder stromab der Quenche erfolgt.

## Claims

1. Process for incineration of sewage sludge, with which the sewage sludge is dried by a drier (3) heated by means of a heat transfer medium and then is incinerated in a furnace (6), especially a cycloid furnace, with which the heat transfer medium is heated by the incineration and with which the flue gases of the furnace are subjected to a dedusting (7) and a flue gas cleaning (23),
characterized in that a basic additive is fed to the furnace (6), then from the flue gas heat for the drying of the sewage sludge is removed by cooling it down to a first temperature above the condensation temperature of volatile heavy metals, then a first dedusting (17) is performed, then from the flue gas again heat is removed by cooling the flue gas to a lower second temperature, but higher then the limit cooling temperature of the flue gas, then a further basic additive is added and thereafter the flue gas is fed to a filtering dedusting (23).

2. Process as claimed in claim 1,
characterized in that the first temperature is in the range of 400 - 500°C, further preferred 420 - 470°C, and the second temperature is in the range of 100 - 150°C.

3. Process as claimed in claim 1 or 2,
characterized in that as heat transfer medium for an indirect drying of sewage sludge at least a part stream of the flue gases leaving the furnace, steam generated by means of the flue gases by heat exchange or air heated by means of the flue gases by heat exchange is used.

4. Process as claimed in claim 1 or 2,
characterized in that as heat transfer medium for a direct drying of sewage a circuit gas is used, preferably air and/or vapours generated during drying, which medium is heated by heat exchange with the flue gas.

5. Process as claimed in at least one of the claims 1 - 4,
characterized in that at least part of the vapours generated during drying are fed to the furnace.

6. Process as claimed in at least one of the claims 1 - 5,
characterized in that for the first dedusting a centrifugal separator is used..

7. Process as claimed in at least one of the claims 1 - 6,
characterized in that for the second dedusting a fabric filter is used while forming a filtering auxiliary layer.

8. Process as claimed in at least one of the claims 1 - 7,
characterized in that after the second dedusting the flue gases are led through a police filter.

9. Process as claimed in at least one of the claims 1 - 8,
characterized in that the cooling to the second temperature is achieved by heat exchange with a gaseous or liquid heat transfer medium and thereafter the flue gases are quenched by a quench medium, especially water.

10. Plant for the incineration of sewage sludge including a drier (3) for drying the sewage sludge, a furnace (6) connected to the drier (3), especially a cycloid furnace, a heat sink (13) connected to the furnace (6) for supplying heat for the drying of the sewage sludge, dedusting means (17) and flue gas cleaning means (23), especially for performing the process as claimed in one of the claims 1 - 9,
characterized in that a device (9) for the feeding of a basic additive to the furnace (6) is provided, in that to the dedusting means (17) a further heat sink (19;37) and to this a further device (22) for feeding of a basic additive is connected and in that to the further device filtering dedusting means (23) are connected.

11. Plant as claimed in claim 10,
characterized in that to the second heat sink (19) a quench device (20) is connected and the feeding of the further basic additive is performed upstream or downstream of the quench device.

## Revendications

1. Procédé d'incinération de boues de curage, par lequel la boue de curage est séchée par un sécheur (3), chauffée au moyen d'un milieu d'échange de chaleur et est ensuite incinérée dans une installation de combustion (6), en particulier du type cycloïde, par lequel le milieu d'échange de chaleur est chauffé par l'incinération, et par lequel les gaz de cheminée de l'installation de chauffe sont soumis à un dépoussiérage (7) et à un nettoyage de gaz de cheminée (23),
caractérisé en ce qu'un additif basique est introduit dans l'installation de combustion (6), puis de la chaleur est prélevée dans les gaz de cheminée pour sécher la boue de curage en les refroidissant à une première température au-dessus de la température de condensation de métaux lourds volatils, puis un premier dépoussiérage (17) est effectué, puis de la chaleur est à nouveau prélevée sur les gaz de cheminée en refroidissant les gaz de cheminée à une seconde température inférieure, mais au-dessus de la température limite de refroidissement des gaz de cheminée puis un additif basique supplémentaire est ajouté et, après cela, le gaz de cheminée est introduit dans un dépoussiérage par filtration (23).

2. Procédé selon la revendication 1, caractérisé en ce que la première température est dans l'intervalle de 400 à 500° et de préférence de 420 à 470° et la seconde température dans l'intervalle de 100 à 150°C.

3. Procédé selon la revendication 1 ou la revendication 2, caractérisé en ce qu'on utilise, comme milieu d'échange thermique pour réaliser un chauffage indirect de la boue de curage, au moins une partie du courant des gaz de cheminée sortant de l'installation de combustion, de la vapeur formée au moyen des gaz de cheminée par échange de chaleur ou de l'air chauffé au moyen des gaz de cheminée par échange de chaleur.

4. Procédé selon la revendication 1 ou la revendication 2, caractérisé en ce qu'on utilise, comme milieu d'échange de chaleur pour réaliser un séchage direct de la boue de curage, un gaz de recyclage et de préférence de l'air ou des vapeurs formées pendant le séchage, ce milieu étant chauffé par échange thermique avec le gaz de cheminée.

5. Procédé selon l'une au moins des revendications 1 à 4, caractérisé en ce qu'au moins une partie des vapeurs formées pendant le séchage sont introduites dans l'installation de combustion.

6. Procédé tel que revendiqué dans au moins l'une des revendications 1 à 5, caractérisé en ce qu'on utilise un séparateur centrifuge pour le premier dépoussiérage.

7. Procédé selon l'une au moins des revendications 1 à 6, caractérisé en ce qu'on utilise un filtre en tissu pour le second dépoussiérage en formant simultanément une couche auxiliaire de filtrage.

8. Procédé selon l'une au moins des revendications 1 à 7, caractérisé en ce qu'après le second dépoussiérage, on fait passer les gaz de cheminée à travers un filtre police.

9. Procédé selon l'une au moins des revendications 1 à 8, caractérisé en ce que le refroidissement à la seconde température est réalisé par échange thermique avec un milieu d'échange thermique gazeux ou liquide et après cela, les gaz de cheminée sont trempés par un milieu de trempe, en particulier de l'eau.

10. Installation pour l'incinération d'une boue de curage comportant un sécheur (3) pour sécher la boue de curage, une installation de combustion (6) reliée au sécheur (3), en particulier du type cycloïde, un puits de chaleur(13) relié à l'installation de combustion (6) pour fournir de la chaleur pour le séchage de la boue de curage, des moyens de dépoussiérage (17) et des moyens de nettoyage de gaz de cheminée (23), en particulier pour effectuer le procédé tel que revendiqué dans l'une au moins des revendications 1 à 9, caractérisée en ce qu'on prévoit un dispositif pour la fourniture d'un additif basique à l'installation de combustion (6), en ce qu'on connecte, aux moyens de dépoussiérage (17), un puits de chaleur supplémentaire (19, 37) et à celui-ci un dispositif supplémentaire (22) pour fournir un additif basique, et en ce qu'on connecte au dispositif de filtration supplémentaire des moyens de dépoussiérage (23).

11. Installation selon la revendication 10, caractérisée en ce qu'on connecte le second puits de chaleur (19) à un dispositif de trempe (20), et en ce que la fourniture de l'additif basique supplémentaire est effectuée en amont ou en aval du dispositif de trempe.
